# EUROPÄISCHE PATENTSCHRIFT

(11) **EP 0 009 705 B1**
(45) Veröffentlichungstag und Bekanntmachung des Hinweises auf die Patenterteilung: **05.05.1982**
(21) Anmeldenummer: 79103483.8
(22) Anmeldetag: 17.09.1979
(51) Int. Cl.: F16S 3/02, E04B 2/82

(54) **Anschlussschiene, insbesondere für Trennwandelemente**
Connection rail, especially for partition wall elements
Rail de connection, en particulier pour des éléments de cloison de séparation

(30) Priorität: 27.09.1978 DE 2841964
(43) Veröffentlichungstag der Anmeldung: 16.04.1980
(73) Patentinhaber: Goldbach GmbH Holz-, Kunststoff-und Metallverarbeitung, D-8752 Goldbach (DE)
(72) Erfinder: Reinkenhof, Ulrich, A-4600 Wels (AT)
(74) Vertreter: Meyer-Dulheuer, Karl-Hermann, Dr.

## Beschreibung

Die Erfindung betrifft eine Anschlussschiene mit Anschlussmitteln, insbesondere für Trennwandelemente wie sie zum Beispiel bei mobilen Raumaufteilsystemen verwendet werden können, die in zwei Hälften geteilt ist, wobei die Teilungsebene z-förmig durch die Anschlussschiene verläuft.

Um grossräumige Arbeitsplätze funktionell aufzuteilen und den dort arbeitenden Menschen einen abgeschirmten und weitgehend individuellen Arbeitsplatz zu schaffen, werden Raumaufteilsysteme aus Trennwandelementen aufgestellt. Unter Trennwandelement sollen im folgenden Wandelemente, Möbel und dergleichen verstanden werden. Ein wichtiger Bestandteil solcher Raumaufteilsysteme sind die Mittel, die die Trennwandelemente an die sie verbindenden und tragenden Teile, zum Beispiel die Pfosten anschliessen.

Nach den US-Patentschriften 3 798 860 und 3994105 sind Wandelemente mit endständigen und zum Teil mehrfach gekammerten Verbindungselementen bekannt, die mit den Verbindungelementen benachbarter Wandelemente eine Z-förmige Teilungsebene bilden.

Nach der deutschen Offenlegungsschrift 2 002 059 ist ein System vorgefertigter Bauteile bekannt, deren in der Gebrauchsstellung senkrecht verlaufende Kanten mit Profilleisten versehen sind, über die die Bauteile direkt miteinander oder über Zwischenschaltung einer weiteren Profilleiste verbunden werden können.

Nachteilig ist, dass bei den bekannten Verbindungselementen keinerlei Einrichtungen vorgesehen sind, mit deren Hilfe das Verschieben der Verbindungselemente gegeinander verhindert werden kann, was die Montage der Verbindung erheblich erschwert.

Hier will die Erfindung Abhilfe schaffen. Die Aufgabe zu vorliegender Erfindung besteht demnach darin, eine zweiteilige Anschlussschiene für Trennwandelemente zu schaffen, mit der die Kräfte durch eine Formschlussverbindung von einem auf das andere Teil übertragen werden können.

Die Aufgabe wird durch eine Anschlussschiene gelöst, die doppel-T-förmig ausgebildet ist, wobei die Z-förmige Teilungsebene durch beide Flansche sowie durch den Steg verläuft, quer zum Steg die eine Steghälfte an ihrer Wurzel eine Nut und die andere Steghälfte an ihrem Ende eine Feder aufweist, die Flansche und der Steg in Richtung seiner Höhe mit Bohrungen zur Aufnahme von Mitteln zum Verbinden der Anschlussschiene mit festen Teilen, wie Pfosten oder dgl. versehen sind, die im Flansch der mit den festen Teilen direkt zu verbindenden einen Hälfte einen Sprung im Sinne einer Verengung der Bohrung aufweisen und der Steg senkrecht zur Richtung seiner Höhe mit Löchern zur Aufnahme von Mitteln zum Verbinden der Hälften der Anschlussschiene versehen ist.

Eine solche Anschlussschiene bietet den Vorteil, dass die zu verbindenden Teile, wie Möbel mit Pfosten, ohne Mühe sitzgenau montiert werden können und da die Verbindungsmittel beider Schienenteile bei der Montage von Trennwandelementen in keiner Weise belastet werden, wird diese hierdurch entscheidend vereinfacht und erleichtert.

Werden die beiden Hälften der Anschlussschiene mit Schrauben verbunden, können die Löcher senkrecht zur Höhe des Steges in einer Hälfte der Anschlussschiene als Gewindelöcher ausgebildet sein. Die Trennwandelemente werden vorzugsweise über eine Fahne, die der Flansch einer Hälfte aufweisen kann, mit der Anschlussschiene verbunden. Zur Aufnahme von Profilschienen, an denen ebenfalls Trennwandelemente befestigt werden können, können die Flansche der Anschlussschiene an ihren Enden gegeneinander gerichtete und vorzugsweise parallel zum Steg verlaufende Abkantungen aufweisen.

Im folgenden wird die Erfindung an lediglich einen Ausführungsweg darstellenden Figuren näher erläutert.
Figur 1 zeigt die Anschlussschiene in explodierter Darstellung und
Figur 2 einen Querschnitt durch die Anschlussschiene.

Die Anschlussschiene ist doppel-T-förmig und zweiteilig ausgebildet. Die Teilungsebene verläuft dabei Z-förmig durch die Anschlussschiene und teilt diese in die beiden Hälften 1 und 2. Quer zum Steg weist die Steghälfte 3 an ihrer Wurzel eine Nut 5 und die Steghälfte 4 an ihrem Ende eine Feder 6 auf. Beim Zusammenfügen beider Hälften 1 und 2 zur Anschlussschiene greift die Feder 6 in die Nut 5 ein, wodurch Kräfte in Richtung des Steges formschlüssig von der Hälfte 2 auf die Hälfte 1 übertragen werden. Der Steg, bestehend aus den Steghälften 3 und 4, ist in Richtung seiner Höhe mit Bohrungen 7 versehen, die im Flansch 8 einen Sprung 13 zum Verengen der Bohrung aufweisen. Es ist zweckmässig, zum Befestigen der Schiene an einem Pfosten 17 oder dergleichen Zylinderkopfschrauben 10 zu verwenden, deren Kopfdurchmesser dem Durchmesser der Bohrung 7 entspricht. Bei der Montage der Hälfte 2 der Schiene stützt sich diese auf dem Schraubenkopf ab. Das Zusammenwirken von Nut 5 und Feder 6 sowie Bohrung 7 und Zylinderkopfschrauben 10 hat den Vorteil, dass dem kraftschlüssigen Verbindungselement 11 der beiden Hälften 1 und 2 keinerlei Tragfunktion zukommt. Als Verbindungselement 11 können Schrauben verwendet werden. In diesem Fall ist es zweckmässig, die Steghälften 3 und 4 der Hälften 1 und 2 mit Löchern 12 zu versehen, wobei die Löcher 12 in der Hälfte 1 als Gewindelöcher ausgebildet sein können. Zur Aufnahme des Trennwandelementes ist der Flansch 9 der Hälfte 2 mit Mitteln 16, vorzugsweise einer Fahne versehen. Die Fahne kann gezahnt sein. Die Flansche der Anschlussschiene können an ihren Enden gegeneinander gerichtete und parallel zum Steg 3, 4 verlaufende Abkantungen 14 aufweisen. Dadurch entstehen C-förmige Kammern, in die Profilschienen 15 oder dergleichen eingeschoben werden können.

## Patentansprüche

1. Anschlussschiene mit Anschlussmitteln, insbesonders für Trennwandelemente, die in zwei Hälften (1, 2) geteilt ist, wobei die Teilungsebene Z-förmig durch die Anschlussschiene verläuft, dadurch gekennzeichnet, dass die Anschlussschiene doppel-T-förmig ausgebildet ist, die Z-förmige Teilungsebene durch beide Flansche (8, 9) sowie durch den Steg verläuft, quer zum Steg die eine Steghälfte (3) an ihrer Wurzel eine Nut (5) und die andere Steghälfte (4) an ihrem Ende eine Feder (6) aufweist, die Flansche (8, 9) und der Steg in Richtung seiner Höhe mit Bohrungen (7) zur Aufnahme von Mitteln zum Verbinden der Anschlussschiene mit festen Teilen, wie Pfosten (17) oder dergleichen versehen sind, die im Flansch der mit den festen Teilen direkt zu verbindenden einen Hälfte (1) einen Sprung (13) im Sinne einer Verengung der Bohrung (7) aufweisen und der Steg senkrecht zur Richtung seiner Höhe mit Löchern (12) zur Aufnahme von Mitteln (11) zum Verbinden der Hälften (1, 2) versehen ist.

2. Anschlussschiene nach Anspruch 1, dadurch gekennzeichnet, dass die Löcher (12) senkrecht zur Höhe des Steges in der einen Hälfte (1) als Gewindelöcher ausgebildet sind.

3. Anschlussschiene nach den Ansprüchen 1 und 2, dadurch gekennzeichnet, dass ein Flansch mit Anschlussmitteln (16), vorzugsweise einer Fahne zum Aufnehmen eines Trennwandelementes versehen ist.

4. Anschlussschiene nach den Ansprüchen 1 bis 3, dadurch gekennzeichnet, dass die Flansche (8, 9) an ihren Enden gegeneinander gerichtete und parallel zum Steg verlaufende Abkantungen (14) aufweisen.

## Claims

1. Connection rail with connection means, in particular for partition wall elements, which is divided into two portions (1, 2), the plane of osculation extending in Z-shaped manner through the connection rail, wherein said connection rail is shaped as a double T, the Z-shaped plane of osculation extends along both flanges (8, 9) and along the web, one web (3) is provided with a groove (5) at its root, transversely to the direction of its height and the second web (4) is provided with a tongue (6) at its end, the flanges (8, 9) and the web, in the direction of its height, are provided with bores (7) for receiving means for connecting the connection rail with rigid parts, such as supports (17) or the like, said bores (7) having a constriction (13) in the flange of portion (1) to be connected directly with the rigid parts, and the web is provided with holes (12), vertically to the direction of its height, for receiving means (11) for connecting the portions (1, 2).

2. The connection rail of claim 1, wherein the holes (12), vertically to the height of the web in portion (1), are shaped as tap holes.

3. The connection rail of claims 1 and 2, wherein one flange is provided with connection means (1'6), preferably a flag, for receiving a partition wall element.

4. The connection rail of claims 1 to 3, wherein the flanges (8, 9) are provided with folds (14) at their end portions, said folds facing one another and extending parallel to the web.

## Revendications

1. Rail de raccordement pourvu de moyens de raccordement, en particulier pour des éléments de cloison de séparation, ce rail étant divisé en deux parties (1, 2) et le plan osculateur allant en zigzag à travers le rail de raccordement, rail de raccordement caractérisé en ce qu'il est conçu comme un double T, que le plan osculateur longe les deux ailes latérales (8, 9) ainsi que l'aile médiane, que l'une des ailes médianes (3) est pourvue d'une rainure (5) à sa racine, transversalement à la direction de son hauteur, et que l'autre aile médiane (4) est pourvue d'une languette (6) à son extrémité, que les deux ailes latérales (8, 9) ainsi que l'aile médiane, en direction de son hauteur, sont pourvues de forures (7), destinées à recevoir des moyens pour relier le rail de raccordement à des pièces rigides telles que des poteaux (17) ou de pièces pareilles, lesdites forures (7) présentant une contraction (13) dans l'aile latérale de la partie (1) à relier directement aux pièces rigides, et que l'aile médiane, verticalement à la direction de son hauteur, est pourvue de trous (12) destinés à recevoir des moyens (11) pour relier les deux parties (1, 2).

2. Rail de raccordement selon la revendication 1, caractérisé en ce que les trous (12), verticalement à l'hauteur de l'aile médiane, dans la partie (1), sont conçus comme des trous taraudés.

3. Rail de raccordement selon l'une des revendications 1 et 2, caractérisé en ce qu'une aile latérale est pourvue de moyens de raccordement (16), de préférence d'un talon, destinés à recevoir un élément de cloison de séparation.

4. Rail de raccordement selon l'une des revendications 1 à 3, caractérisé en ce que les ailes latérales (8, 9) ont des bords rabattus de manière à former des vives arêtes, ses bords étant dirigés l'un contre l'autre et s'étendant parallèlement à l'aile médiane.
